# EUROPÄISCHE PATENTANMELDUNG

(11) **EP 0 377 171 A2**
(43) Veröffentlichungstag der Anmeldung: **11.07.1990**
(21) Anmeldenummer: 89123626.7
(22) Anmeldetag: 21.12.1989
(51) Int. Cl.: H04R 1/06

(54) **Lautsprecher mit ansteckbaren Anschlussdrähten**

(30) Priorität: 03.01.1989 DE 3900039
(71) Anmelder: Nokia Unterhaltungselektronik (Deutschland) GmbH, D-7530 Pforzheim (DE)
(72) Erfinder: Kizak, Ulrich, D-8351 Niederwinkling (DE); Prokisch, Jörg, D-8445 Schwarzach (DE); Reif, Heinz, D-8440 Straubing (DE)

(57) **Zusammenfassung**

Um beim Einsetzen eines Lautsprechers (1) in eine rahmenförmige Konsole (6) eine selbsttätige Kontaktierung der am Lautsprecherkorb (2) befestigten Steckmesser (14) zu erreichen, werden mit Anschlußdrähten (9) verbundene Kontaktelemente (10) verwendet, die Federschenkel (11) haben und die so in Kontaktkammern einer Seitenwand (8) befestigt sind, daß die Federschenkel (11) auf der Innenseite frei hervorstehen. Bei der Montage wird der Lautsprecher (1) mit dem Rand (3) des Korbes (2) oberhalb der Kontaktelemente (10) in eine umlaufende Ausnehmung (7) der Konsole (6) eingesetzt und bis zum selbsttätigen Verrasten von Lautsprecher (1) und Konsole (6) niedergedrückt. Hierbei werden zugleich die Steckmesser (14) mit der äußeren Längskante (18) voran zwischen die Federschenkel (11) eingeschwenkt.

## Beschreibung

Die Erfindung betrifft einen Lautsprecher der im Oberbegriff des Anspruchs 1 näher bezeichneten Ausführung.

Lautsprecher sind in großer Typenvielfalt bekannt, die aus dem breiten Anwendungsbereich von Lautsprechern resultiert. Letztere dienen in Flugzeugen beispielsweise als Bordlautsprecher und sie werden sowohl in Rundfunk- und Fernsehgeräten als auch in Rundfunk-Empfangsanlagen für Kraftfahrzeuge verwendet.

Eine zur Herstellung von Lautsprecheranschlüssen dienende Stecklötöse ist beispielsweise im DE-GM 83 05 528 beschrieben. Sie besteht aus einem mit Anschlußfahne und wenigstens einem Steckmesser versehenen Blechstanzteil, das durch Einpressen in einen Schlitz des Lautsprecherkorbes befestigt wird. Die komplementären Kontaktelemente sind flache, mit Anschlußdrähten verbundene Steckhülsen, die in Axialrichtung auf die Steckmesser geschoben werden.

Der Erfindung liegt die Aufgabe zugrunde, einen Lautsprecher mit ansteckbaren Anschlußdrähten gemäß Oberbegriff des Anspruchs 1 zu schaffen, dessen elektrische Verbindungen beim Einbau des Lautsprechers in eine Halterung selbsttätig hergestellt und beim Ausbau des Lautsprechers automatisch getrennt werden. Diese Aufgabe wird erfindungsgemäß durch die im kennzeichnenden Teil dieses Anspruchs angegebenen konstruktiven Maßnahmen gelöst. Vorteilhafte Ausgestaltungen des Gegenstandes des Anspruchs 1 können den Unteransprüchen entnommen werden. Mit der Erfindung erzielbare Vorteile sind in der Beschreibung erwähnt.

Die Erfindung wird anhand eines in einer Zeichnung dargestellten Ausführungsbeispiels wie folgt näher beschrieben. Die Zeichnung zeigt dabei den Ausschnitt eines in eine Konsole eingesetzten Lautsprechers mit vollständiger Kontaktierung, teilweise geschnitten und in einer Seitenansicht dargestellt.

In der Zeichnung ist der Lautsprecher insgesamt mit 1 bezeichnet. Er besteht unter anderem aus einem aus Kunststoff gespritzten Korb 2, dessen umlaufender Rand 3 einen L-förmigen Querschnitt hat. Die Innenseite des unteren L-Schenkelrandes ist mit dem Rand 4 der Lautsprechermembrane 5 verklebt, während die Außenseite des unteren L-Schenkelrandes beim Befestigen des Lautsprechers 1, z.B. in einer separaten Halterung, als Anlagefläche dient.

Wie die Zeichnung zeigt, ist die Lautsprecherhalterung als rahmenförmige Konsole 6 ausgebildet. Diese besteht aus einem einstückig gespritzten Kunststoffteil, das in der Seitenansicht Keilform aufweist. Auf der Oberseite ist die Konsole 6 mit einer umlaufenden Ausnehmung 7 versehen. Bei der Montage des Lautsprechers 1 dient sie zur Aufnahme des Randes 3 vom Lautsprecherkorb 2. Im Bereich der größten Konsolenhöhe durchsetzen die Seitenwand 8 mehrere Kontaktkammern, in die je ein mit einem Anschlußdraht 9 verbundenes Kontaktelement 10 sich selbstverriegelnd eingesetzt ist. Bei dem Kontaktelement 10 handelt es sich um eine Ausführung mit wenigstens zwei einander gegenüberstehenden Federschenkeln 11, zwischen die ein Kontaktmesser einführbar ist. Das in der Zeichnung dargestellte Ausführungsbeispiel des Kontaktelementes 10 hat zwei Paare Federschenkel 11, die auf der Konsoleninnenseite frei in eine Aussparung 12 der Seitenwand 8 ragen.

Das zum Kontaktelement 10 der Konsole 6 komplementäre Kontaktelement 13 besteht aus einem ebenen Blechstanzteil mit einem Steckmesser 14, einem neben der Basis des Steckmessers 14 hochstehenden Befestigungslappen 15 und einer am rückwärtigen Ende des Befestigungslappens 15 angeordneten Lötfahne 16. Diese dient zum Anschließen des einen Schwingspulenendes vom Lautsprecher 1 mittels eines Litzendrahtes 17. Das Kontaktelement 13 wird durch Einpressen des Befestigungslappens 15 in entsprechende Schlitze des Korbes 2 fixiert und zwar in der Weise, daß die äußere, schmale Längskante 18 des Steckmessers 14 in Einbaulage des Lautsprechers 1 innerhalb der Konsolenaussparung 12 parallel neben der vertikalen Seitenwand 8 hochsteht. Zu diesem Kontaktelement 13 ist in einem parallelen Abstand von beispielsweise 15 mm für das andere Schwingspulenende ein zweites Kontaktelement identischer Konfiguration im Lautsprecherkorb 2 befestigt und analog dazu in der Konsole 6 ebenfalls ein zweites Kontaktelement 10 mit Federschenkeln 11. Die Steckmesser 14 sind so lang bemessen, daß für den Anschluß von Mehrwege-Autolautsprechern die Federschenkel 11 von zwei übereinander angeordneten Kontaktelementen 10 der Konsole 6 je ein Steckmesser 14 kontaktieren.

Bei der Montage wird der Lautsprecher 1 im Einzelfall unmittelbar oder während der Serienproduktion mit einer Einführungshilfe in Kontaktierungsposition gebracht. In dieser Lage berührt der Rand 3 des Lautsprecherkorbes 2 den Rand 4 der Konsole 6 im Bereich über den Kontaktelementen 10, 13. Beim Eindrücken des Lautsprechers 1 in die Konsole 6 werden die Steckmesser 14 mit den äußeren Längskanten 18 voran zwischen die Federschenkel 11 eingeschwenkt. Damit die Federschenkel 11 leicht aufgleiten können, sind die Längskanten 18 mit je einer Fase versehen. Beim Eindrücken des Lautsprechers 1 in die Konsole 6 werden zugleich mit der Kontaktierung beide Teile selbsttätig lösbar verriegelt, so daß Lautsprecher 1 und Konsole 6 eine kompakte Baueinheit mit zugentlasteter Steckverbindung bilden. An der Unterseite der Konsole 6 mit angeformten Rasthaken gestatten es die Baueinheit z.B. in Durchbrüchen des Aufnahmebleches eines Fahrzeuges durch ebenfalls einfaches Eindrücken zu befestigen. Falls erforderlich, ist jedoch eine schnelle Demontage des Lautsprechers 1 mit automatischer Trennung der Lautsprecherkontaktierung möglich. Selbst bei Verwendung von derartigen Lautsprechern in einem Mehrwegsystem, da keine Lötstellen mehr vorhanden sind.

## Patentansprüche

1. Lautsprecher mit ansteckbaren Anschlußdrähten, bestehend aus wenigstens zwei am Korb des Lautsprechers befestigten Kontaktelementen, die je ein Steckmesser haben und wenigstens zwei in Kontaktkammern eines Isolierkörpers gehalterten und mit den Anschlußdrähten verbundenen Kontaktelementen, welche die Steckmesser lösbar kontaktieren, **dadurch gekennzeichnet,** daß der Isolierkörper als rahmenförmige, den Lautsprecher (1) haltende Konsole (6) mit in einer Seitenwand (8) angeordneten Kontaktkammern ausgebildet ist, daß die in den Kontaktkammern gehalterten Kontaktelemente (10) auf der Innenseite der Konsole (6) vorstehende Federschenkel (11) haben, zwischen die beim Einbau des Lautsprechers (1) in die Konsole (6), die Steckmesser (14) mit der äußeren Längskante (18) voran eingeschwenkt sind.

2. Lautsprecher nach Anspruch 1, dadurch gekennzeichnet, daß der Lautsprecherkorb (2) und die Konsole (6) mittels einer Rastverbindung lösbar aneinander befestigt sind.

3. Lautsprecher nach Anspruch 1 und 2, dadurch gekennzeichnet, daß der Lautsprecherkorb (2) mit dem Rand (3) in eine umlaufende Ausnehmung (7) der Konsole (6) eingesetzt ist.

4. Lautsprecher nach Anspruch 1 bis 3, dadurch gekennzeichnet, daß die Konsole (6) eine Keilform hat und die mit den Kontaktelementen (10) bestückten Kontaktkammern in der Seitenwand (8) im Bereich der größten Konsolenhöhe angeordnet sind.

5. Lautsprecher nach Anspruch 1 und 4, dadurch gekennzeichnet, daß die am Lautsprecherkorb (2) befestigten Kontaktelemente (13) aus je einem Steckmesser (14), einem neben der Basis hochstehenden Befestigungslappen (15) und einer am rückwärtigen Ende des Befestigungslappens (15) angeordneten Lötfahne (16) bestehen.

6. Lautsprecher nach Anspruch 4 und 5, dadurch gekennzeichnet, daß die Federschenkel (11) der Kontaktelemente (10) der Konsole (6) frei in eine Aussparung (12) der Seitenwand (8) ragen und daß die Steckmesser (14) der am Lautsprecherkorb (2) befestigten Kontaktelemente (13) in Einbaulage des Lautsprechers (1) mit den äußeren Längskanten (18) in der Aussparung (12) parallel neben der Seitenwand (8) hochstehen.
